# FASCICULE DE BREVET EUROPEEN

(11) **EP 2 055 816 B1**
(45) Date de publication et mention de la délivrance du brevet: **27.11.2013**
(21) Numéro de dépôt: 08305706.7
(22) Date de dépôt: 21.10.2008
(51) Int. Cl.: D02G 1/12, D02J 13/00

(54) **Dispositif de maintien du frisage de fibres textiles ou de fils lors du traitement de fixage ultérieur**
Vorrichtung zur Aufrechterhaltung der Kräuselung von Textilfasern oder Fäden während der späteren Fixierbehandlung
Device for maintaining the creping of textile fibres or threads during subsequent fixing treatment

(30) Priorité: 30.10.2007 FR 0758688
(43) Date de publication de la demande: 06.05.2009
(73) Titulaire: Cogia, 68100 Mulhouse (FR)
(72) Inventeur: Lanz, Gunther, 68500 GUEBWILLER (FR); Schuller, Jean-Louis, 68100 MULHOUSE (FR); Thibault, M. Didier, 88700 BRU (FR); Massotte, M. Philippe, 68420 GUEBERSCHWIHR (FR); Henry, M.Pierre, 68170 RIXHEIM (FR)
(74) Mandataire: Nuss, Laurent

(56) Documents cités:
- US-A- 3 354 511
- US-A- 4 571 765

## Description

La présente invention concerne le domaine de l'industrie textile, en particulier du traitement de fils, notamment de la texturation par frisage et a pour objet un dispositif de maintien du frisage de fibres textiles ou de fils lors du traitement de fixage ultérieur.

Le frisage de fibres textiles au moyen d'une machine à friser est connu de longue date et consiste à réaliser un frisage des fibres ou fils textiles au moyen d'une machine à friser et à déposer les fils ou fibres sous forme d'un boudin continu de boucles sur un tapis transporteur. Ensuite, le boudin obtenu est soumis à une opération de fixage, au cours de laquelle la frisure est rendue permanente en vue des opérations ultérieures de transformation du fil ou des fibres.

Une grande majorité des fils ou fibres traités conservent ainsi la totalité de la déformation acquise dans la machine à friser.

Cependant, certains fils et fibres ont une raideur rémanente qui a pour effet d'entraîner un défrisage partiel des boucles obtenues à la sortie de la machine à friser et pendant leur transport vers la machine de fixage en aval, ainsi que pendant leur traitement dans cette dernière.

Pour obvier à cet inconvénient, il a été proposé, par FR-A-1 192 453 et par FR-A-2 681 342 des dispositifs prévus en prolongement d'une machine à friser et permettant un maintien de la frisure, soit par guidage forcé du boudin de fils ou de fibres textiles dans un four de thermofixation ou autre dispositif de fixage, entre des bandes transporteuses tendant à serrer ledit boudin pendant son transport dans le four ou autre (FR-A-1 192 453), soit par accompagnement forcé de la suite de spires formant le boudin, afin d'éviter que lesdites spires perdent une partie de la déformation acquise, en s'allongeant pendant leur parcours de traitement dans le four ou autre dispositif de fixage (FR-A-2 681 342).

Dans le premier cas, les boudins sont comprimés entre deux bandes transporteuses perforées traversant le four ou autre dispositif de fixage, de sorte qu'ils ne peuvent subir aucune déformation verticale par gonflement.

Dans le deuxième cas, les spires subissent un entraînement par l'intermédiaire de griffes maintenant sensiblement leur écartement et leur forme pendant la traversée du four ou du dispositif de fixage.

Cependant, aucun dispositif connu ne permet d'éviter une déformation latérale des spires entre les moyens de transport et/ou d'accompagnement, de sorte que leur allongement reste malgré tout possible et que les qualités requises pour les transformations ultérieures ne sont plus assurées.

Ceci est particulièrement le cas en présence de fils ou de fibres résistant à une déformation permanente et qui ont donc tendance à perdre la déformation acquise dans la machine à friser, lors de l'entrée et pendant le passage dans un four de fixage ou encore dans une autre installation de fixage.

On connaît également, par US-A-4 571 765, un dispositif ne mettant pas en oeuvre une bande transporteuse pour déplacer la matière textile à friser. Cependant, un tel procédé limite la longueur du four de traitement, en raison des frottements de la matière textile à traiter sur les parois latérales et supérieure du canal de traitement. Il s'ensuit la possibilité de formation d'un bourrage de la matière dans le canal de traitement, dès lors que les frottements deviennent trop importants, ce d'autant plus que la matière à traiter est comprimée sur toutes les parois. En outre, les frottements peuvent également induire une modification de la forme des frisures attendues, et contribuent à des risques d'accrochage dans le canal de traitement.

Par ailleurs, US-A-3 354 511 décrit le traitement de fibres naturelles qui présentent très peu de rétraction due à la température du fluide de traitement. Dans ce document, il n'est pas prévu de possibilité de réglage en hauteur et largeur avec des bandes d'entraînement synchronisées, permettant de maintenir une compression constante sans frottement sur les parois.

La présente invention a pour but de pallier ces inconvénients en proposant un dispositif de maintien du frisage de fibres textiles ou de fils lors du traitement de fixage ultérieur permettant de garantir totalement le maintien de la déformation initiale des fibres textiles ou des fils.

Conformément à l'invention, ce dispositif, qui comporte deux bandes transporteuses perforées, entre lesquelles est alimenté le boudin de fils ou de fibres textiles provenant de la machine à friser et qui traversent un four de fixage ou autre machine de fixage pour aboutir sur une plage de reprise de fils, est caractérisé en ce qu'il est pourvu d'un moyen de maintien de la continuité de la pression sur le boudin de fils ou de fibres textiles en sortie de la machine à friser et pendant toute l'opération de fixage, ce moyen coopérant avec les bandes transporteuses perforées.

L'invention sera mieux comprise, grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en élévation latérale d'une ligne de traitement de fils par frisage et fixage mettant en oeuvre le dispositif conforme à l'invention ;
la figure 2 est une vue partielle en perspective, à plus grande échelle, représentant un premier mode de réalisation du dispositif conforme à l'invention ;
la figure 3 est une vue en perspective et en coupe du dispositif de la figure 2 ;
les figures 4 à 6 sont des vues en perspective représentant un deuxième mode de réalisation du dispositif selon les figures 2 et 3 dans trois positions différentes de service ;
la figure 7 est une vue analogue à la figure 2 d'un troisième mode de réalisation de l'invention ;
la figure 8 est une vue analogue à la figure 3 du mode de réalisation selon la figure 7, et
la figure 9 est une vue à plus petite échelle représentant le dispositif selon les figures 7 et 8 dans une position de compensation de rétraction du boudin ou de la masse de fils ou de fibres textiles.

La figure 1 des dessins annexés représente schématiquement une ligne de traitement de fils par frisage et fixage comportant une machine à friser 1, dont la sortie est reliée à un dispositif de maintien du frisage de fibres textiles ou de fils lors du traitement de fixage ultérieur, qui comporte deux bandes transporteuses perforées 2, entre lesquelles est alimenté le boudin de fils ou de fibres textiles 3 provenant de la machine à friser 1 et qui traversent un four de fixage 4 ou autre machine de fixage pour aboutir sur une plage 5 de reprise de fils.

Conformément à l'invention, et comme le montrent plus particulièrement les figures 2 et 3 et 7 à 9, le dispositif de maintien du frisage de fibres textiles ou de fils lors du traitement de fixage ultérieur est pourvu d'un moyen 6 de maintien de la continuité de la pression sur le boudin de fils ou de fibres textiles 3 en sortie de la machine à friser 1 et pendant toute l'opération de fixage, ce moyen coopérant avec les bandes transporteuses perforées 2.

Conformément à un premier mode de réalisation de l'invention, représenté aux figures 2 et 3 des dessins annexés, le moyen 6 de maintien de la continuité de la pression sur le boudin de fils ou de fibres textiles 3 en sortie de la machine à friser 1 et pendant toute l'opération de fixage se présente sous forme d'une paire de rails 6' disposées entre les bandes transporteuses perforées 2, de part et d'autre du boudin de fils ou de fibres textiles 3. Ces rails 6' s'étendent à partir de la sortie de la machine à friser 1 sur toute la longueur de la traversée du four de fixage 4 ou autre machine de fixage. Ces rails 6' peuvent être fixés sur le châssis de support des bandes transporteuses perforées 2 par l'intermédiaire de supports solidaires de ce dernier. Ces supports ne sont pas représentés en détail dans les dessins annexés mais leur constitution est d'un type parfaitement accessible à l'homme du métier et ne nécessite pas une description supplémentaire.

Selon une caractéristique de l'invention, les rails 6' peuvent être réglés en position entre les bandes transporteuses 2, dans le sens d'un rapprochement et/ou d'un écartement, par montage réglable sur les supports solidaires du châssis de support des bandes transporteuses perforées 2. Un tel montage réglable peut être réalisé par mise en oeuvre de vérins pneumatiques commandés à partir d'un pupitre de commande ou par un automate programmable ou au moyen de dispositifs de réglage mécaniques du type à broches filetées et à écrous. Ainsi, il est possible de faire varier la largeur du boudin de fils ou de fibres textiles sur toute la longueur de son déplacement entre les bandes transporteuses 2 et de compenser la diminution de la pression sur le tampon fibreux constitué par ledit boudin entre les bandes transporteuses 2 lors de son parcours dans le four de fixage 4 ou autres machines de fixage.

Une telle compensation peut s'avérer nécessaire dans le cas de traitement thermique ayant pour effet de provoquer un retrait des fibres ou des fils. En effet, un défaut de compensation aurait pour conséquence de réduire la pression sur le boudin et donc de permettre une déformation non souhaitée des spires formant ce boudin.

Les figures 4 à 6 des dessins annexés représentent un deuxième mode de réalisation de l'invention dans lequel le moyen 6 de maintien de la continuité de la pression sur le boudin de fils ou de fibres textiles 3 en sortie de la machine à friser 1 et pendant toute l'opération de fixage se présente sous forme de deux paires de rails en guillotine 61, 62 disposées entre les bandes transporteuses perforées 2, de part et d'autre du boudin de fils ou de fibres textiles 3, et au moins l'une des bandes transporteuses 2 étant mobile dans un plan vertical par rapport à l'autre.

Conformément à une caractéristique de l'invention, une paire de ces rails 61 est reliée au châssis de support de la bande transporteuse perforée 2 supérieure et l'autre paire de rails 62 est reliée au châssis de support de la bande transporteuse perforée 2 inférieure.

De préférence, les paires de rails 61 et 62 présentent des profils identiques et comportent chacun une aile horizontale d'appui sur la bande transporteuse perforée 2 correspondante de largeur constante et une aile verticale de hauteur variable linéairement d'une extrémité à l'autre, ces rails 61 et 62 étant disposés de part et d'autre du boudin de fils ou de fibres textiles 3 de manière inversée et étant guidées avec frottement de leurs ailes verticales adjacentes (figure 4 à 6) par l'intermédiaire de supports non représentés prévus sur les châssis correspondant des bandes transporteuses perforées 2.

La bande transporteuse perforée supérieure 2 est avantageusement montée mobile sur son châssis de support dans un plan vertical par rapport à la bande transporteuse inférieure 2, cette mobilité étant conférée par prévision de vérins de liaison agissant sur les extrémités de ladite bande transporteuse 2, entre le châssis de support et la bande transporteuse 2. Ainsi, il est possible de faire varier l'écartement entre les deux bandes transporteuses 2, soit de manière identique sur toute leur longueur, soit de manière linéaire à partir d'un maximum correspondant à la sortie de la machine à friser 1 vers un minimum correspondant à la sortie du four 4 ou autre machine de fixage, la paire de rails supérieure 61 suivant le mouvement de la bande transporteuse supérieure 2 et assurant en tout état de cause, la continuité du maintien latéral du boudin de fils ou de fibres textiles 3.

Les figures 4 à 6 des dessins annexés représentent respectivement une position d'écartement minimal des rails 61, 62 correspondant à la réalisation d'une pression maximale sur toute la longueur du boudin de fils ou fibres textiles 3, un écartement maximal des rails 61, 62 correspondant à une pression minimale et constante sur le boudin de fils ou de fibres textiles 3 et une position de réduction progressive de la hauteur du boudin de fils ou de fibres textiles 3.

Selon une autre caractéristique de l'invention, les paires de rails 61, 62 peuvent être montées sur les châssis de support des bandes transporteuses perforées 2, de manière déplaçable transversalement à l'axe longitudinal de ces bandes transporteuses perforées 2. Dans un tel cas, il suffit de rendre chaque couple de rails 61 - 62 des deux paires de rails 61, 62 de chaque côté, solidaire en translation, l'un des rails 61 ou 62 étant pourvu d'un moyen de déplacement transversal sous forme de vérins agissant préférentiellement à ses extrémités, ces vérins étant reliés par ailleurs au châssis de support des rails 61 ou des rails 62.

Ainsi, il est possible de faire varier la largeur du boudin de fils ou de fibres textiles 3, simultanément avec l'épaisseur de ce boudin en agissant sur lui dans les deux directions, c'est-à-dire en rapprochant, d'une part, les bandes transporteuses perforées 2 et, d'autre part, les paires de rails 61,62.

Les figures 7 à 9 des dessins annexés représentent un troisième mode de réalisation de l'invention, dans lequel le moyen 6 de maintien de la continuité de la pression sur le boudin de fils ou de fibres textiles 3 en sortie de la machine à friser 1 et pendant toute l'opération de fixage se présente sous forme d'une paire d'entraîneurs en continu latéraux 600 s'étendant de part et d'autre du boudin de fils ou de fibres textiles 3, entre les bandes transporteuses perforées 2. Ces entraîneurs en continu latéraux 600 sont sous forme de courroies lisses crantées ou à picots.

Par ailleurs, ces entraîneurs en continu latéraux 600 peuvent également être montés de manière déplaçable entre les bandes transporteuses perforées 2 par montage des paliers de leur poulie de renvoi sur des moyens de déplacement à vérins mécanique, hydraulique ou pneumatique.

Un tel montage permet, à l'instar de ceux évoqués à propos des figures 2 et 3, de faire varier la largeur du boudin de fils ou de fibres textiles 3 et ainsi de compenser les variations de pression pouvant se produire au cours du fixage.

Selon une autre caractéristique de l'invention, la vitesse d'entraînement des bandes transporteuses perforées 2 peut être réglée en fonction de la vitesse de production du boudin de fils ou de fibres textiles 3 de la machine à friser 1 par l'intermédiaire d'un automatisme, non représenté, prenant en compte la pression exercée sur le boudin dans le four de fixage 4 ou autre machine de fixage. Ainsi, il est obtenu une régulation en continu du boudin de fils ou de fibres textiles 3 garantissant une homogénéité du produit obtenu en sortie du four de fixage 4 ou autre machine de fixage.

La commande de déplacement des rails 6', 61, 62 ou des entraîneurs en continu latéraux 600, dans le sens d'un contrôle de la pression exercée sur le boudin de fils ou de fibres textiles 3 peut également être géré par l'intermédiaire d'un automatisme prenant en compte différent paramètres pouvant être mesurés ou évalués pendant le parcours du boudin de fils ou de fibres textiles 3.

Selon une autre caractéristique de l'invention et comme le montre la figure 1 des dessins annexés, le dispositif peut, à la sortie du four de fixage 4 ou autre machine de fixage, traverser une zone de refroidissement 7 avant d'aboutir à la plage 5 de reprise de fils. Dans une telle zone de refroidissement, le boudin de fils ou de fibres textiles 3 est soumis à une circulation d'air ou d'un autre gaz froid ou réfrigéré, ce qui a pour effet de provoquer un figeage supplémentaire ou accentué de la déformation conférée aux fils ou fibres textiles.

Grâce à l'invention, il est possible de réaliser un frisage de fils ou de fibres textiles qui restent parfaitement maintenues dans la durée, sans risque de détérioration, de sorte que le fil frisé obtenu en sortie d'une ligne de frisage muni du dispositif conforme à l'invention est parfaitement homogène.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de maintien du frisage de fibres textiles ou de fils lors du traitement de fixage ultérieur, disposé dans une ligne de traitement de fils par frisage et fixage comportant une machine à friser (1), ce dispositif étant relié à la sortie de la machine à friser (1) et comportant deux bandes transporteuses perforées (2), entre lesquelles est alimenté le boudin de fils ou de fibres textiles (3) provenant de la machine à friser (1) et qui traversent un four de fixage (4) ou autre machine de fixage pour aboutir sur une plage (5) de reprise de fils, **caractérisé en ce qu'**il est pourvu d'un moyen (6) de maintien de la continuité de la pression sur le boudin de fils ou de fibres textiles (3) en sortie de la machine à friser (1) et pendant toute l'opération de fixage, ce moyen coopérant avec les bandes transporteuses perforées (2), pour faire varier la largeur et/ou la hauteur du boudin de fils ou de fibres textiles (3) pendant toute la durée de la traversée du four de fixage (4).

2. Dispositif suivant la revendication 1, **caractérisé en ce que** le moyen (6) de maintien de la continuité de la pression sur le boudin de fils ou de fibres textiles (3) en sortie de la machine à friser (1) et pendant toute l'opération de fixage se présente sous forme d'une paire de rails (6') disposées entre les bandes transporteuses perforées (2), de part et d'autre du boudin de fils ou de fibres textiles (3).

3. Dispositif suivant la revendication 1, **caractérisé en ce que** les rails (6') s'étendent à partir de la sortie de la machine à friser (1) sur toute la longueur de la traversée du four de fixage (4) ou autre machine de fixage.

4. Dispositif suivant l'une quelconque des revendications 2 et 3, **caractérisé en ce que** les rails (6') sont fixés sur le châssis de support des bandes transporteuses perforées (2) par l'intermédiaire de supports solidaires de ce dernier.

5. Dispositif suivant l'une quelconque des revendications 2 à 4, **caractérisé en ce que** les rails (6') sont réglés en position entre les bandes transporteuses (2), dans le sens d'un rapprochement et/ou d'un écartement, par montage réglable sur les supports solidaires du châssis de support des bandes transporteuses perforées (2).

6. Dispositif suivant la revendication 5, **caractérisé en ce que** le montage réglable des rails (6') est réalisé par mise en oeuvre de vérins pneumatiques commandés à partir d'un pupitre de commande ou par un automate programmable ou au moyen de dispositifs de réglage mécaniques du type à broches filetées et à écrous.

7. Dispositif suivant la revendication 1, **caractérisé en ce que** le moyen (6) de maintien de la continuité de la pression sur le boudin de fils ou de fibres textiles (3) en sortie de la machine à friser (1) et pendant toute l'opération de fixage se présente sous forme de deux paires de rails en guillotine (61, 62) disposées entre les bandes transporteuses perforées (2), de part et d'autre du boudin de fils ou de fibres textiles (3), et au moins l'une des bandes transporteuses (2) étant mobile dans un plan vertical par rapport à l'autre.

8. Dispositif suivant la revendication 7, **caractérisé en ce qu'**une paire de rails (61) est reliée au châssis de support de la bande transporteuse perforée (2) supérieure et l'autre paire de rails (62) est reliée au châssis de support de la bande transporteuse perforée (2) inférieure.

9. Dispositif, suivant l'une quelconque des revendications 7 et 8, **caractérisé en ce que** les paires de rails (61 et 62) présentent des profils identiques et comportent chacun une aile horizontale d'appui sur la bande transporteuse perforée (2) correspondante de largeur constante et une aile verticale de hauteur variable linéairement d'une extrémité à l'autre, ces rails (61 et 62) étant disposés de part et d'autre du boudin de fils ou de fibres textiles (3) de manière inversée et étant guidées avec frottement de leurs ailes verticales adjacentes par l'intermédiaire de supports non représentés prévus sur les châssis correspondant des bandes transporteuses perforées (2).

10. Dispositif, suivant l'une quelconque des revendications 1 et 7 à 9, **caractérisé en ce que** la bande transporteuse perforée supérieure (2) est montée mobile sur son châssis de support dans un plan vertical par rapport à la bande transporteuse inférieure (2), cette mobilité étant conférée par prévision de vérins de liaison agissant sur les extrémités de ladite bande transporteuse (2), entre le châssis de support et la bande transporteuse (2).

11. Dispositif, suivant l'une quelconque des revendications 7 à 10, **caractérisé en ce que** les paires de rails (61, 62) sont montées sur les châssis de support des bandes transporteuses perforées (2), de manière déplaçable transversalement à l'axe longitudinal de ces bandes transporteuses perforées (2).

12. Dispositif, suivant la revendication 11, **caractérisé en ce que** chaque couple de rails (61 - 62) des deux paires de rails (61, 62) de chaque côté est solidarisé en translation, l'un des rails (61 ou 62) étant pourvu d'un moyen de déplacement transversal sous forme de vérins agissant préférentiellement à ses extrémités, ces vérins étant reliés, par ailleurs, au châssis de support des rails (61) ou des rails (62).

13. Dispositif, suivant la revendication 1, **caractérisé en ce que** le moyen (6) de maintien de la continuité de la pression sur le boudin de fils ou de fibres textiles (3) en sortie de la machine à friser (1) et pendant toute l'opération de fixage se présente sous forme d'une paire d'entraîneurs en continu latéraux (600) s'étendant de part et d'autre du boudin de fils ou de fibres textiles (3), entre les bandes transporteuses perforées (2).

14. Dispositif, suivant la revendication 13, **caractérisé en ce que** les entraîneurs en continu latéraux (600) sont sous forme de courroies lisses crantées ou à picots.

15. Dispositif, suivant l'une quelconque des revendications 13 et 14, **caractérisé en ce que** les entraîneurs en continu latéraux (600) sont montés de manière déplaçable entre les bandes transporteuses perforées (2) par montage des paliers de leur poulie de renvoi sur des moyens de déplacement à vérins mécanique, hydraulique ou pneumatique.

16. Dispositif, suivant l'une quelconque des revendications 1, 2, 4, 5, 7 à 11, 13 et 15, **caractérisé en ce que** la vitesse d'entraînement des bandes transporteuses perforées (2) peut être réglée en fonction de la vitesse de production du boudin de fils ou de fibres textiles (3) de la machine à friser (1) par l'intermédiaire d'un automatisme prenant en compte la pression exercée sur le boudin dans le four de fixage (4) ou autre machine de fixage.

17. Dispositif, suivant l'une quelconque des revendications 2 à 9 et 11 à 15, **caractérisé en ce que** la commande de déplacement des rails (6', 61, 62) ou des entraîneurs en continu latéraux (600), dans le sens d'un contrôle de la pression exercée sur le boudin de fils ou de fibres textiles (3) peut également être géré par l'intermédiaire d'un automatisme prenant en compte différent paramètres pouvant être mesurés ou évalués pendant le parcours du boudin de fils ou de fibres textiles (3).

18. Dispositif, suivant l'une quelconque des revendications 1 à 17, **caractérisé en ce que** à la sortie du four de fixage (4) ou autre machine de fixage, il traverse une zone de refroidissement (7) avant d'aboutir à la plage (5) de reprise de fils.

## Patentansprüche

1. Vorrichtung zur Aufrechterhaltung der Kräuselung von Textilfasern oder Garnen während der abschließenden Fixierbehandlung, die in einer Behandlungsstrecke der Garne durch Kräuseln und Fixieren angeordnet ist und eine Kräuselmaschine (1) umfasst, wobei die Vorrichtung mit dem Ausgang der Kräuselmaschine (1) verbunden ist und zwei perforierte Transportbänder (2) umfasst, zwischen denen der Strang der Garne oder Textilfasern (3) zugeführt wird, der von der Kräuselmaschine (1) kommt und der einen Fixierofen (4) oder eine andere Fixiermaschine durchläuft, um zu einem Abgabebereich (5) der Garne zu gelangen, **dadurch gekennzeichnet, dass** sie mit einer Einrichtung (6) zum Aufrechterhalten der Kontinuität des Druckes auf den Strang der Garne oder Textilfasern (3) am Ausgang der Kräuselmaschine (1) und während des gesamten Fixiervorganges versehen ist, wobei diese Einrichtung mit den perforierten Transportbändern (2) zusammenarbeitet, um die Breite und/oder die Höhe des Stranges aus Garnen oder Textilfasern (3) während der gesamten Dauer des Durchlaufs durch den Fixierofen (4) zu ändern.

2. Vorrichtung nach Anspruch 1, **dadurch gekennzeichnet, dass** die Einrichtung (6) zur Aufrechterhaltung der Kontinuität des Druckes auf den Strang aus Garn oder Textilfasern (3) am Ausgang der Kräuselmaschine (1) und während des gesamten Fixiervorganges die Form eines Paares von Schienen (6') aufweist, die zwischen den perforierten Transportbändern (2) auf beiden Seiten des Stranges der Garne oder Textilfasern (3) angeordnet sind.

3. Vorrichtung nach Anspruch 1, **dadurch gekennzeichnet, dass** sich die Schienen (6') ausgehend von dem Ausgang der Kräuselmaschine (1) über die gesamte Länge des Durchlaufs des Fixierofens (4) oder einer anderen Fixiermaschine erstrecken.

4. Vorrichtung nach einem der Ansprüche 2 und 3, **dadurch gekennzeichnet, dass** die Schienen (6') auf dem Tragrahmen der perforierten Transportbänder (2) über mit den letzteren verbundenen Halterungen befestigt sind.

5. Vorrichtung nach einem der Ansprüche 2 bis 4, **dadurch gekennzeichnet, dass** die Schienen (6') in ihrer Position zwischen den Transportbändern (2) im Sinne einer Annäherung und/oder Entfernung voneinander durch eine einstellbare Montage auf den mit dem Tragrahmen der perforierten Transportbänder (2) verbundenen Halterungen einstellbar ist.

6. Vorrichtung nach Anspruch 5, **dadurch gekennzeichnet, dass** die einstellbare Befestigung der Schienen (6') durch den Einsatz von Pneumatik-Zylindern verwirklicht ist, die ausgehend von einem Bedienfeld oder durch einen programmierbaren Automaten oder mithilfe von mechanischen Einstellvorrichtungen vom Typ mit Gewindespindel und Mutter gesteuert sind.

7. Vorrichtung nach Anspruch 1, **dadurch gekennzeichnet, dass** die Einrichtung (6) zur Aufrechterhaltung der Kontinuität des Druckes auf den Strang aus Garn oder Textilfasern (3) am Ausgang der Kräuselmaschine (1) und während des gesamten Fixiervorganges die Form von zwei Paaren von ineinander greifenden Schienen (61, 62) aufweist, die zwischen den perforierten Transportbändern (2) auf beiden Seiten des Stranges aus Garnen oder Textilfasern (3) angeordnet sind, und dass zumindest eines der Transportbänder (2) in einer vertikalen Ebene gegenüber dem anderen beweglich ist.

8. Vorrichtung nach Anspruch 7, **dadurch gekennzeichnet, dass** ein Paar der Schienen (61) mit dem Tragrahmen des oberen perforierten Transportbandes (2) verbunden ist und das andere Paar der Schienen (62) mit dem Tragrahmen des unteren perforierten Transportbandes (2) verbunden ist.

9. Vorrichtung nach einem der Ansprüche 7 und 8, **dadurch gekennzeichnet, dass** die Paare von Schienen (61, 62) identische Profile aufweisen und jeweils einen horizontalen Schenkel zur Anlage an dem entsprechenden perforierten Transportband (2) mit einer konstanten Breite und einen vertikalen Schenkel mit einer Höhe umfassen, die linear von einem Ende zum anderen veränderlich ist, wobei diese Schienen (61, 62) auf beiden Seiten des Stranges aus Garnen oder Textilfasern (3) in umgekehrter Weise angeordnet sind und mit Reibung ihrer vertikalen benachbarten Schenkel über nicht dargestellte Halterungen geführt sind, die auf dem entsprechenden Rahmen der perforierten Transportbänder (2) vorgesehen sind.

10. Vorrichtung nach einem der Ansprüche 1 und 7 bis 9, **dadurch gekennzeichnet, dass** das obere perforierte Transportband bewegbar auf seinem Tragrahmen in einer vertikalen Ebene bezüglich des unteren Transportbandes (2) befestigt ist, wobei diese Bewegbarkeit durch die Verwendung von Verbindungszylindern erreicht ist, die auf die Enden dieses Transportbandes (2) zwischen dem Tragrahmen und dem Transportband (2) wirken.

11. Vorrichtung nach einem der Ansprüche 7 bis 10, **dadurch gekennzeichnet, dass** die Paare von Schienen (61, 62) auf dem Tragrahmen der perforierten Transportbänder quer zur Längsachse dieser perforierten Transportbänder (2) befestigt sind.

12. Vorrichtung nach Anspruch 11, **dadurch gekennzeichnet, dass** jedes Paar von Schienen (61, 62) der zwei Paare von Schienen (61, 62) auf jeder Seite gegen eine Translationsbewegung festgelegt ist, wobei eine der Schienen (61) oder (62) mit einer Einrichtung für eine Querbewegung in Form von Zylindern versehen ist, die vorzugsweise an ihren Enden wirken, wobei die Zylinder unter anderem mit dem Tragrahmen der Schienen (61) oder der Schienen (62) verbunden sind.

13. Vorrichtung nach Anspruch 1, **dadurch gekennzeichnet, dass** die Einrichtung (6) zum Aufrechterhalten der Kontinuität des Druckes auf den Strang von Garnen oder Textilfasern (3) am Ausgang der Kräuselmaschine (1) und während des gesamten Fixiervorganges die Form eines Paares von kontinuierlichen seitlichen Antriebseinrichtungen (600) aufweist, die sich auf beiden Seiten des Stranges aus Garnen oder Textilfasern (3) zwischen den perforierten Transportbändern (2) erstrecken.

14. Vorrichtung nach Anspruch 13, **dadurch gekennzeichnet, dass** die seitlichen kontinuierlichen Antriebseinrichtungen (600) die Form von glatten, verzahnten oder mit Spitzen versehenen Riemen aufweisen.

15. Vorrichtung nach einem der Ansprüche 13 und 14, **dadurch gekennzeichnet, dass** die kontinuierlichen seitlichen Antriebseinrichtungen (600) in verschiebbarer Weise zwischen den perforierten Transportbändern (2) durch Montage ihrer Umlenkrollen auf Stelleinrichtungen mit mechanischen, hydraulischen oder pneumatischen Zylindern befestigt sind.

16. Vorrichtung nach einem der Ansprüche 1, 2, 4, 5, 7 bis 11, 13 bis 15, **dadurch gekennzeichnet, dass** die Antriebsgeschwindigkeit der perforierten Transportbänder (2) in Abhängigkeit von der Geschwindigkeit der Erzeugung des Stranges aus Garnen oder Textilfasern (3) in der Kräuselmaschine (1) über einen Automatismus einstellbar ist, der den auf den Strang in dem Fixierofen (4) oder einer anderen Fixiermaschine ausgeübten Druck berücksichtigt.

17. Vorrichtung nach einem der Ansprüche 2 bis 9 und 11 bis 15, **dadurch gekennzeichnet, dass** die Steuerung der Bewegung der Schienen (6', 61, 62) oder der kontinuierlichen seitlichen Antriebseinrichtungen (600) im Sinne einer Steuerung des auf den Strang aus Garnen oder Textilfasern (3) ausgeübten Druckes weiterhin über einen Automatismus ausführbar ist, der unterschiedliche Parameter berücksichtigt, die während eines Durchlaufs des Stranges von Garnen oder Textilfasern (3) gemessen oder ausgewertet werden können.

18. Vorrichtung nach einem der Ansprüche 1 bis 17, **dadurch gekennzeichnet, dass** er am Ausgang des Fixierofens (4) oder einer anderen Fixiermaschine eine Kühlzone (7) durchläuft, bevor er zu dem Abgabebereich (5) für die Garne gelangt.

## Claims

1. Device for maintaining the creping of textile fibres or threads during subsequent fixing treatment, wherein the device is arranged in a production line for treating threads by creping and fixing comprising a creping machine (1), which device is connected to the outlet of the creping machine (1) and comprises two perforated conveyor belts (2), wherein the sliver of threads or textile fibres (3) from the creping machine (1) is fed between these conveyor belts which pass through a fixing oven (4) or other fixing machine, ending at a thread recovery bench (5), **characterized in that** it is provided with a means (6) for ensuring constant pressure on the sliver of threads or textile fibres (3) at the outlet of the creping machine (1) and throughout the fixing process, wherein this means works with the perforated conveyor belts (2) in order to vary the width and/or the height of the sliver of threads or textile fibres (3) for the entire transit through the fixing oven (4).

2. Device according to Claim 1, **characterized in that** the means (6) for ensuring constant pressure on the sliver of threads or textile fibres (3) at the outlet of the creping machine (1) and throughout the fixing process is in the form of a pair of rails (6') arranged between the perforated conveyor belts (2), on either side of the sliver of threads or textile fibres (3).

3. Device according to Claim 1, **characterized in that** the rails (6') extend from the outlet of the creping machine (1) for the entire transit through the fixing oven (4) or other fixing machine.

4. Device according to either of Claims 2 and 3, **characterized in that** the rails (6') are attached to the support structure for the perforated conveyor belts (2) by means of supports which are secured to this support structure.

5. Device according to any one of Claims 2 to 4, **characterized in that** the position of the rails (6') between the perforated conveyor belts (2) can be adjusted, in order to bring them closer together and/or move them further apart, by adjustable mounting on the supports which are secured to the support structure for the perforated conveyor belts (2).

6. Device according to Claim 5, **characterized in that** the adjustable mounting of the rails (6') is made possible by employing pneumatic actuators controlled from a control panel or by a programmable automaton or by means of mechanical adjustment devices of the type having threaded spindles and nuts.

7. Device according to Claim 1, **characterized in that** the means (6) for ensuring constant pressure on the sliver of threads or textile fibres (3) at the outlet of the creping machine (1) and throughout the fixing process is in the form of two pairs of rails in a guillotine configuration (61, 62) arranged between the perforated conveyor belts (2), on either side of the sliver of threads or textile fibres (3), with at least one of the conveyor belts (2) being able to move in a vertical plane with respect to the other.

8. Device according to Claim 7, **characterized in that** one pair of rails (61) is connected to the support structure for the upper perforated conveyor belt (2) and the other pair of rails (62) is connected to the support structure for the lower perforated conveyor belt (2).

9. Device according to either of Claims 7 and 8, **characterized in that** the pairs of rails (61 and 62) have identical profiles and each comprise a horizontal flange of constant width for resting on the corresponding perforated conveyor belt (2), and a vertical flange the height of which changes in linear fashion from one end to the other, wherein these rails (61 and 62) are arranged inverted on either side of the sliver of threads or textile fibres (3) and are guided, with their adjacent vertical flanges rubbing together, by means of supports (not shown) provided on the corresponding support structures of the perforated conveyor belts (2).

10. Device according to any one of Claims 1 and 7 to 9, **characterized in that** the upper perforated conveyor belt (2) is mounted on its support structure so as to be able to move in a vertical plane with respect to the lower perforated conveyor belt (2), wherein this mobility is provided by means of connection actuators acting on the ends of said conveyor belt (2), between the support structure and the conveyor belt (2).

11. Device according to any one of Claims 7 to 10, **characterized in that** the pairs of rails (61, 62) are mounted on the support structures for the perforated conveyor belts (2) such that they can be moved transversely to the longitudinal axis of these perforated conveyor belts (2).

12. Device according to Claim 11, **characterized in that** each rail couple (61-62) of the two pairs of rails (61, 62) on each side is secured in translation, wherein one of the rails (61 or 62) is provided with a means for moving transversely, in the form of actuators which act preferentially at its ends, these actuators being furthermore connected to the support structure of the rails (61) or the rails (62).

13. Device according to Claim 1, **characterized in that** the means (6) for ensuring constant pressure on the sliver of threads or textile fibres (3) at the outlet of the creping machine (1) and throughout the fixing process is in the form of a pair of continuous lateral guide belts (600) which extend on either side of the sliver of threads or textile fibres (3) between the perforated conveyor belts (2).

14. Device according to Claim 13, **characterized in that** the continuous lateral guide belts (600) are in the form of smooth belts, toothed belts or belts having pimples.

15. Device according to either of Claims 13 and 14, **characterized in that** the continuous lateral guide belts (600) are mounted between the perforated conveyor belts (2) such that they can be moved, by virtue of the bearings of their tail pulley being mounted on displacement means having mechanical, hydraulic or pneumatic actuators.

16. Device according to any one of Claims 1, 2, 4, 5, 7 to 11, 13 and 15, **characterized in that** the conveying speed of the perforated conveyor belts (2) can be adjusted depending on the rate at which the sliver of threads or textile fibres (3) is produced by the creping machine (1) via an automated system which takes into account the pressure applied to the sliver in the fixing oven (4) or other fixing machine.

17. Device according to any one of Claims 2 to 9 and 11 to 15, **characterized in that** the command to move the rails (6', 61, 62) or the continuous lateral guide belts (600), for the purpose of controlling the pressure applied to the sliver of threads or textile fibres (3) can also be managed via an automated system which takes into account various parameters which can be measured or evaluated over the travel of the sliver of threads or textile fibres (3).

18. Device according to any one of Claims 1 to 17, **characterized in that**, upon leaving the fixing oven (4) or other fixing machine, it passes through a cooling region (7) before ending up at the thread recovery bench (5).
